# FASCICULE DE BREVET EUROPEEN

(11) **EP 0 437 133 B1**
(45) Date de publication et mention de la délivrance du brevet: **10.11.1993**
(21) Numéro de dépôt: 90403678.7
(22) Date de dépôt: 19.12.1990
(51) Int. Cl.: F28F 25/02

(54) **Dispositif de réfrigération de fluide pour réfrigérant atmosphérique**
Vorrichtung zur Flüssigkeitskühlung für Kühlturm
Fluid cooling device for cooling tower

(30) Priorité: 29.12.1989 FR 8917486
(43) Date de publication de la demande: 17.07.1991
(73) Titulaire: SOCIETE HAMON, F-75009 Paris (FR)
(72) Inventeur: Bay, Jean-Paul, F-94160 Saint Mande (FR); Gentric, Alain, F-93120 La Courneuve (FR)
(74) Mandataire: Martin, Jean-Paul

(56) Documents cités:
- EP-A- 0 264 581
- EP-A- 0 371 475
- FR-A- 1 489 861
- FR-A- 1 522 450
- US-A- 3 346 246
- US-A- 4 317 785
- US-A- 4 678 615

## Description

La présente invention a pour objet un dispositif de réfrigération de fluide pour réfrigérant atmosphérique du type à tirage naturel ou à ventilation mécanique, conforme au préambule de la revendication 1.

Un tel dispositif est connu par le FR-A- 1 489 861.

On sait qu'un réfrigérant atmosphérique est un échangeur thermique qui enlève à un circuit d'eau une certaine quantité de chaleur. Celle-ci est transmise à l'atmosphère, l'eau étant restituée à une température plus basse. L'air sert de fluide refroidissant en utilisant le phénomène physique de l'évaporation, le transfert de chaleur de l'eau à l'air s'effectuant par convection et par évaporation.

Lorsqu'ils sont à ventilation mécanique, les réfrigérants sont équipés d'un ou plusieurs ventilateurs, soit soufflants, soit aspirants. Dans le premier cas, l'air est soufflé par un ou plusieurs ventilateurs placés à la base du réfrigérant. Dans le second cas, le ou les ventilateurs coiffent le caisson du réfrigérant, et l'air aspiré par le ventilateur circule soit horizontalement (réfrigérant du type à "courants croisés") tandis que l'eau est distribuée à partir de plate-formes extérieures, soit verticalement de bas en haut, à contre-courant du flux d'eau qui s'égoutte verticalement (réfrigérant du type "à contre-courant").

Lorsque les réfrigérants sont à tirage naturel, l'air est véhiculé par effet de tirage au moyen d'une tour, le fonctionnement de l'appareil pouvant être aussi à courants croisés ou à contre-courant.

Les corps d'échange thermique forment des volumes parallélépipédiques de grandes dimensions, constitués par plusieurs niveaux superposés de surfaces d'échange. Ces dernières peuvent être constituées par des assemblages de feuilles plastiques convenablement profilées et disposées sensiblement verticales, ou des caillebotis, grilles ou lattes en matière plastique ou autre matériau choisi en considérant l'ambiance et la qualité de l'eau. La matière plastique utilisée dans les deux cas peut être, par exemple, du polypropylène, du PVC, du polystyrène.

L'eau chaude est distribuée sur la surface supérieure du corps d'échange par des tubes d'alimentation. partant de l'installation à refroidir, par exemple un condenseur, un échangeur de température. Ces tubes d'alimentation sont équipés de disperseurs de fluide, constitués par des pommes d'arrosage convenablement réparties.

L'eau chaude s'écoule par ruissellement à travers toute la hauteur du corps d'échange thermique.

Les FR-A- 1489861, US-A- 4678615, US-A-3346246,EP-A- 0264581 et US-A-4317785 décrivent des systèmes de réfrigération dans lesquels les corps d'échange comprennent à la partie supérieure des éléments de distribution tels que 40 (FR-A-1489861). Ces éléments ont pour fonction d'assurer une distribution relativement uniforme du fluide dans le corps d'échange, dont ils forment une partie intégrante et auquel ils n'assurent pas de protection particulière contre l'usure. De plus ils ne sont pas montés amovibles ou sont difficilement démontables.

L'installation visée par l'invention est donc un dispositif de ruissellement de fluide à refroidir, disposé à l'intérieur d'un caisson équipé d'un ou plusieurs ventilateurs comme indiqué ci-dessus, ou d'une manière plus générale d'une tour de réfrigération ou de lavage de gaz. Ce dispositif est mis en oeuvre dans tous les cas où de l'eau est pulvérisée dans un flux d'air.

Après un certain nombre d'années d'utilisation, on constate que dans certaines conditions de fonctionnement, il apparaît par vieillissement une dégradation de la partie supérieure du corps d'échange, alors que le reste du corps d'échange thermique est relativement bien conservé et donc apte à continuer à remplir sa fonction avec encore une bonne durabilité.

On suppose que ce vieillissement, qui est cause de désordres, résulte des chocs répétés des gouttes d'eau sur la matière plastique constitutive du corps d'échange, ainsi que des diverses agressions physiques, mécaniques et chimiques subies par le corps d'échange. En d'autres termes, ce vieillissement résulterait des effets conjugués des efforts mécaniques et vibratoires des jets d'eau de distribution avec les contraintes résultantes des gradients thermiques. La nature ou la qualité de l'eau pourrait aussi être un facteur déterminant.

Lorsque cette usure de la partie supérieure du garnissage constitutif du corps d'échange créé des perturbations suffisamment gênantes, il faut donc procéder au remplacement d'au moins les différents niveaux ainsi usés. En fait, on remplace généralement la totalité des différents niveaux du corps d'échange, ce qui constitue une opération longue et par conséquent coûteuse en main d'oeuvre.

L'invention a donc pour but de réaliser un dispositif de réfrigération de ce type, dont la durée de vie puisse être considérablement accrue et ce, avec des moyens mécaniques simples, et peu coûteux en entretien.

Suivant l'invention, le dipositif de réfrigération de fluide est caractérisé conformément à la partie caractérisante de la revendication 1.

Ainsi la résistance mécanique de cette couche d'usure, sur laquelle tombe le fluide uniformément distribué par les disperseurs,est supérieure à celle des autres niveaux du corps d'échange thermique, protège la partie la plus sensible de ce dernier et augmente donc sa durée de vie. Du fait qu'elle est aisément amovible, elle peut être remplacée après usure à un coût peu élevé comparativement à celui du remplacement de l'ensemble du corps d'échange.

Suivant un mode de réalisation de l'invention, le bouclier est constitué par un ensemble de panneaux à structure alvéolaire, dont les alvéoles sont délimités par des bandes entrecroisées sur lesquelles l'eau peut ruisseler de haut en bas et s'égoutter sur le niveau supérieur sous-jacent du corps d'échange.

D'autres particularités et avantages de l'invention apparaitront au cours de la description qui va suivre, faite en référence aux dessins annexés qui en illustrent deux formes de réalisation à titre d'exemples non limitatifs.

La Figure 1 est une vue en perspective d'une première forme de réalisation d'un dispositif de réfrigération d'eau chaude pour un réfrigérant atmosphérique à ventilation mécanique ou naturelle comprenant un corps d'échange thermique de réfrigérant équipé d'un bouclier d'usure selon l'invention.

La Figure 2 est une vue en perspective analogue à la Fig. 1 d'une seconde forme de réalisation d'un corps d'échange et de son bouclier d'usure selon l'invention.

La Figure 3 est une vue en élévation à échelle agrandie de l'un des disperseurs de fluide représentés à la Figure 1.

Le dispositif réfrigérant représenté à la Fig. 1 est logé dans un caisson non représenté, et comprend un corps d'échange thermique 1, de forme générale parallélépipédique, sur la surface supérieure duquel sont disposées une série de tuyaux 2 de distributeurs d'eau chaude, parallèles et horizontaux. Les tuyaux 2 sont fixés aux poutres 3 par des colliers 4, de manière connue en soi, et font partie d'une structure comportant des longerons 5 et les poutres 3, sur lesquelles reposent des ensembles de panneaux 6 séparateurs de gouttes. Chaque tuyau 2, placé à hauteur convenable au-dessus de la surface supérieure du corps d'échange 1, est muni d'une série de disperseurs 10 de fluide convenablement répartis le long du tuyau. Ces disperseurs 10 sont à une hauteur H appropriée au-dessus du corps d'échange thermique 1, et réalisés de manière à assurer une distribution uniforme ou quasi-uniforme du fluide sur la partie supérieure du corps d'échange thermique 1.

Le corps d'échange thermique 1 comprend une ossature connue en soi, constituée d'un ensemble de suspentes verticales 7 de support de plusieurs niveaux horizontaux superposés de grilles 8 en matière plastique convenablement profilées. Ce réfrigérant peut être, soit du type dit "à courants croisés", soit du type dit "à contre-courant".

La partie supérieure du corps d'échange thermique 1 comprend un bouclier 9 sensiblement horizontal placé en appui sur la surface supérieure du corps d'échange 1. Le bouclier 9 est constitué d'un ensemble de panneaux 11, de préférence rectangulaire, dimensionnés et placés côte-à-côte de manière à recouvrir la quasi totalité de la surface supérieure du corps 1, et agencés de manière que l'eau chaude puisse ruisseler au travers desdits panneaux 11.

Dans le mode de réalisation de la Fig.1, chaque panneau 11 est constitué par une grille ou un caillebotis d'une matière plastique appropriée, ou en aluminium, de même nature que celle dont sont constituées les grilles individuelles 8 du corps 1. Les grilles 11 peuvent être du même type que les grilles 8, ou d'une structure différente, mais dans tous les cas elles ont une résistance mécanique, chimique et physique à la corrosion nettement supérieure à celle des grilles 8, donc une longévité plus grande. Les grilles 11 sont placées sur les grilles 8 du niveau supérieur de manière aisément amovible, par tout moyen connu en soi et non représenté. L'ensemble des grilles 11 forme donc une couche d'usure et de protection des niveaux sous-jacents du corps d'échange 1 contre leur vieillissement et leur dégradation sous l'effet des agressions diverses qu'ils subissent au fil du temps, notamment les chocs répétés des gouttes d'eau. Cette protection s'exerce en premier lieu à l'égard du niveau supérieur du corps 1, placé immédiatement au-dessous du bouclier d'usure 9, qui est de faible épaisseur (par exemple 2cm).

Les disperseurs 10 de fluide à refroidir, peuvent être réalisés par exemple comme visible plus particulièrement à la Figure 3, sur laquelle est représentée une structure similaire à celle du dispositif disperseur décrit dans le brevet français 1.522.450.

Chaque disperseur 10 comporte ainsi un étrier ou collier 16 vissé par sa partie supérieure sur un ajutage 17, fixé sous le tuyau 2, une coupelle 18 portée par l'extrémité inférieure du collier 16 et dont la concavité est tournée vers le haut, c'est-à-dire vers l'ajutage 17, et un déflecteur annulaire 19. Ce dernier est positionné au-dessus de la coupelle 18 et fixé à l'étrier 16 de manière que son ouverture centrale, destinée à laisser passer le jet de fluide à refroidir provenant de l'ajutage 17, soit située au-dessus de la coupelle 18.

Le déflecteur 19 comporte un rebord périphérique dirigé vers le bas, et découpé de façon à former une succession de créneaux et de dents 20, comme décrit dans le brevet français 1.522.450, afin de rabattre vers le bas le fluide provenant de la coupelle 18.

Les disperseurs 10 sont placés au-dessus des grilles 11 du bouclier 9 à une hauteur H, (définie comme la distance entre les génératrices inférieures des tuyaux 2 et les grilles 11), déterminée de manière que la distribution du fluide sur les grilles 11 soit pratiquement uniforme, comme représenté aux dessins du brevet français précité. La hauteur H peut être avantageusement d'environ 700mm, la hauteur h des disperseurs 10 eux-mêmes pouvant être de 170mm environ.

Après usure, par exemple au bout d'une période minimale de cinq ans, l'ensemble des panneaux 11 peut être remplacé sans difficulté, en laissant en place l'ensemble du corps 1 situé au-dessous de ce bouclier 9. Le bouclier 9 pouvant être enlevé de manière relativement rapide, les durées d'intervention sont compatibles avec les arrêts normaux de maintenance des unités. Grâce au bouclier 9, le corps 1 ne subit aucune usure notable, y compris à son niveau supérieur, même après une longue période de service.

Le bouclier d'usure 9 participe à l'échange thermique entre l'eau chaude et l'air de refroidissement, et peut être mis en place quelque soit le type ou l'origine du garnissage constituant les niveaux superposés, constitués par les grilles 8.

La durée de vie du corps d'échange thermique 1 dépourvu de la couche d'usure 9, qui est par exemple d'une dizaine d'années, peut être doublée grâce à la couche d'usure 9, dont seul le remplacement devient nécessaire après plusieurs années.

La Fig. 2 illustre un second mode de réalisation du corps d'échange 12 et de son bouclier d'usure 13. Ce réfrigérant est du type à contre-courant, et le reste de sa structure est similaire à celle représentée à la Fig. 1.

Le corps d'échange thermique 12 est constitué par plusieurs niveaux superposés dont chacun est formé par un ensemble de feuilles ou films 14 en matière plastique telle que du polypropylène, du PVC, convenablement profilés de manière connue en soi. La couche d'usure amovible constituée par le bouclier 13 est formée par un ensemble de panneaux 15 selon le même principe que ceux à structure alvéolaire. Les alvéoles 15a sont délimités, de façon connue en soi par des bandes entrecroisées, de préférence en matière plastique telle que le polypropylène, sur lesquelles l'eau peut ruisseler de haut en bas et s'égoutter sur le niveau supérieur du corps d'échange 12. Chaque panneau 15 repose horizontalement sur le niveau supérieur du corps 12 et lui est éventuellement fixé de manière amovible, par tout moyen approprié connu en soi et non représenté.

Les tuyaux 2 sont ici munis de disperseurs 21 constitués de pommes d'arrosage de forme différente des disperseurs 10, mais fonctionnant selon le même principe, agencés de manière connue et placés également à une hauteur H au-dessus du bouclier 13 afin d'assurer sur ce dernier une distribution de fluide pratiquement uniforme.

Comme dans le cas précédent, les panneaux 15 sont spécialement réalisés de manière à présenter une résistance mécanique, physique et chimique supérieure à celle des niveaux du corps d'échange thermique 12. Les avantages et effets techniques du bouclier 13 sont analogues à ceux du bouclier 9. Lorsqu'ils ont subi une certaine usure, seul leur remplacement devient nécessaire, à l'exclusion de celui des différents niveaux du corps d'échange 12. On notera que les couches d'usure peuvent être disposées sur d'anciennes surfaces d'échange.

Les tuyaux distributeurs 2 peuvent être remplacés, soit par des chéneaux, soit par une plate-forme perforée. Enfin les panneaux 15 peuvent remplacer les grilles 11, mais non l'inverse.

## Revendications

1. Dispositif de réfrigération de fluide pour réfrigérant atmosphérique du type à tirage naturel ou à ventilation mécanique, comprenant un ensemble de disperseurs (10,21) du fluide à refroidir par l'air, un corps d'échange thermique (1, 12), placé au-dessous des disperseurs et à plusieurs niveaux superposés, au travers desquels peuvent circuler un courant d'air atmosphérique et un flux de ruissellement du fluide à refroidir par l'air, caractérisé en ce que le corps d'échange (1, 12) est revêtu à sa partie supérieure, d'un bouclier (9, 13) reposant horizontalement sur le niveau supérieur du corps d'échange et au travers duquel l'eau peut ruisseler, constitué d'un matériau présentant une résistance mécanique,physique et chimique à la corrosion supérieure à celle du reste du corps d'échange thermique sur lequel il est fixé de maniére amovible, formant une couche d'usure et de protection des niveaux sous-jacents dudit corps d'échange, et les disperseurs (10, 21) sont agencés et positionnés au-dessus du corps d'échange thermique (1, 12) à une hauteur (H) telle que ces disperseurs assurent une distribution de fluide uniforme sur ledit corps d'échange.

2. Dispositif selon la revendication 1, caractérisé en ce que le bouclier (13) est constitué par un ensemble de panneaux (15) à structure alvéolaire, dont les alvéoles (15a) sont délimités par des bandes entrecroisées sur lesquelles l'eau peut ruisseler de haut en bas et s'égoutter sur le niveau supérieur du corps d'échange (12).

3. Dispositif selon la revendication 1, caractérisé en ce que le bouclier (9) est constitué par un ensemble de grilles (11) au travers desquelles l'eau peut ruisseler verticalement et s'égoutter sur le niveau supérieur du corps d'échange (1)·

4. Dispositif selon l'une quelconque des revendications 1 à 3, caractérisé en ce que les disperseurs (10) de fluide comprennent chacun une coupelle (18) dont la concavité est tournée vers le haut, et un déflecteur annulaire (19) positionné au-dessus de cette coupelle, ce déflecteur étant évidé dans sa partie centrale pour laisser passer un jet de fluide incident et adapté à sa périphérie pour rabattre vers le bas le fluide provenant de la coupelle.

## Patentansprüche

1. Vorrichtung zur Flüssigkeitskühlung für Kühlturm der Art ohne Gebläse oder mit mechanischer Belüftung, die einen Komplex von Dispergiermaschinen (10, 21) der durch die Luft zu Kühlenden Flüssigkeit aufweist, einen thermischen Austauschkörper (1, 12) der über den Dispergiermaschinen und auf mehreren übereinanderliegenden Ebenen gelagert ist, durch die ein Kühlluftstrom und ein Rinnsalfluß der durch die Luft zu kühlenden Flüssigkeit fließen Können, dadurch gekennzeichnet, daß der Austauschkörper (1, 12) an seinem oberen Teil mit einer Abschirmung (9, 13) versehen ist, die horizontal auf der höheren Ebene des Austauschkörpers ruht, und durch die das Wasser rieseln kann, und die aus einem Material gebildet ist, das mechanische, physikalische und chemische Widerstandsfähigkeit gegenüber der Korrosion aufweist, die höher als diejenige des Restes des thermischen Austauschkörpers ist, auf dem sie abnehmbar befestigt ist, wobei sie eine Nutz- und Schutzschicht der unter dem Austauschkörper liegenden Ebenen bildet, und wobei die Dispergiermachinen (10, 21) oberhalb des thermischen Austauschkörpers (1, 12) auf einer Höhe (H) so angeordnet und positioniert sind, daß diese Dispergiermaschinen eine gleichmäßige Flüssigkeitsverteilung auf dem Austauschkörper gewährleisten.

2. Vorrichtung gemäß Anspruch 1, dadurch gekennzeichnet, daß die Abschirmung (13) von einem Komplex Platten (15) mit wabenförmiger Struktur gebildet ist, deren Waben (15a) durch verflochtene Bänder begrenzt sind, auf denen das Wasser von oben nach unten rinnen kann und auf der oberen Ebene des Austauschkörpers abtropfen kann.

3. Vorrichtung gemäß Anspruch 1, dadurch gekennzeichnet, daß die Abschirmung (9) von einem Komplex Roste (11) gebildet ist, durch die das Wasser vertikal rinnen kann und auf der oberen Ebene des Austauschkörpers (1) abtropfen kann.

4. Vorrichtung gemäß irgendeinem der Ansprüche 1 bis 3, dadurch gekennzeichnet, daß die Dispergiermaschinen (10) der Flüssigkeit jeweils eine Kupelle (18) aufweisen, deren Konkavität nach oben gerichtet ist, und einen ringförmigen Ablenker (19), der oberhalb dieser Kupelle positioniert ist, wobei dieser Ablenker in seinem Mittelteil ausgehöhlt ist, um einen auftreffenden Flüssigkeitsstrahl durchzulassen, und an seinem Umfang angepaßt ist, um die von der Kupelle kommende Flüssigkeit nach unten abzulenken.

## Claims

1. Fluid refrigeration device for an atmospheric cooler of the type with natural draught or mechanical ventilation. comprising a set of dispersers (10,21) for the fluid which is to be air cooled, a heat exchange member (1,12) placed below the dispersers and on several superimposed levels, through which a current of atmospheric air and a stream of fluid which is to be cooled by the air are able to circulate, characterised in that the exchange member (1,12) is covered, over its upper part, by a shield (9,13) resting horizontally on the upper level of the exchange member and through which the water can trickle, consisting of a material having mechanical, physical and chemical corrosion resistance greater than that of the remainder of the heat exchange member to which it is removably fixed, forming a wear layer to protect the underlying levels of said exchange member, and the dispersers (10,21) are arranged and positioned above the heat exchange member (1,12) at a height (H) such that these dispensers provide uniform fluid distribution over said exchange member.

2. Device according to claim 1, characterised in that the shield (13) consists of a set of panels (15) of cellular structure, the cells (15a) of which are defined by criss-crossing strips over which water can trickle downwards and drip on to the top level of the exchange member (12).

3. Device according to claim 1, characterised in that the shield (9) consists of a set of grids (11) through which the water can trickle vertically and drip on to the top level of the exchange member (1).

4. Device according to any of claims 1 to 3, characterised in that the fluid dispersers (10) each comprise a cup (18) the concavity of which faces upwards, and an annular deflector (19) positioned above said cup, said deflector being hollowed in its center in order to let through a jet of fluid arriving thereon and adapted at its periphery in order to deflect downwards the fluid coming from the cup.
